# FASCICULE DE BREVET EUROPEEN

(11) **EP 0 131 531 B1**
(45) Date de publication et mention de la délivrance du brevet: **10.02.1988**
(21) Numéro de dépôt: 84450017.3
(22) Date de dépôt: 08.06.1984
(51) Int. Cl.: A47L 5/38, A47L 9/18

(54) **Perfectionnements aux installations de nettoyage central par aspiration**
Zentrale Staubsaugeinrichtungen
Central vacuum cleaning systems

(30) Priorité: 09.06.1983 FR 8309710
(43) Date de publication de la demande: 16.01.1985
(73) Titulaire: ASPIRAMATIC Société à Responsabilité Limitée, F-64200 - Biarritz (FR)
(72) Inventeur: Barsacq, Gabriel, F-64200 Biarritz (FR)
(74) Mandataire: Thébault, Jean-Louis

(56) Documents cités:
- FR-A- 396 050
- FR-A- 1 285 704
- US-A- 2 825 921
- US-A- 3 048 875
- US-A- 3 286 444

## Description

La présente invention a trait aux installations de nettoyage central par aspiration.

Ce type d'installation, ainsi dénommé par analogie avec le chauffage central, comprend une centrale d'aspiration installée à poste fixe par exemple dans le sous-sol d'une unité d'habitation (maison individuelle ou habitation collective) et reliée par un système de canalisations également installées de manière fixe aux diverses pièces ou locaux de l'habitation. Ces canalisations se terminent dans ces pièces par des bouches d'aspiration intégrées dans les parois ou dans le plancher.

La partie mobile de l'ensemble d'aspiration est constituée par une canne, un jeu de suceurs et un flexible d'aspiration que l'on peut brancher à volonté sur l'une quelconque des bouches d'aspiration pour procéder au nettoyage de l'une quelconque des pièces.

Les installations actuelles présentent un certain nombre d'inconvénients liés en particulier aux systèmes de dépoussiérage de l'air aspiré.

Ce dépoussiérage s'effectue habituellement par voie sèche à l'aide d'un cyclone ou par voie humide en faisant lécher la surface d'une réserve d'eau par la courant d'air aspiré ou par une combinaison de ces deux procédés. Ceux-ci ne sont pas pleinement efficaces et nécessitent des systèmes quelquefois complexes et coûteux de commande de l'évacuation des poussières ou boues et de contrôle et surveillance du processus.

On connaît par ailleurs, par le document US-A-3 048 875, une installation de nettoyage central par aspiration dans laquelle l'air poussiéreux est aspiré dans une enceinte en passant par barbotage dans une masse d'eau préalablement constituée dans la partie inférieure de ladite enceinte. Cependant, dans une telle installation, il n'est pas prévu de rinçage de l'intérieur de l'enceinte. L'évacuation de l'eau sale s'effectue par simple gravité par ouverture d'une vanne située à l'extrémité inférieure de ladite enceinte et il n'y a pas de bouchon d'eau isolant en permanence l'intérieur de l'enceinte et la canalisation d'évacuation des eaux sales. Il est également important de signaler dans ce type d'installation les risques d'encrassement des organes en contact avec l'eau de barbotage, à savoir le robinet à flotteur de remplissage de l'enceinte et la vanne d'évacuation.

Le but de l'invention est précisément de proposer dans de telles installations des moyens de dépoussiérage entièrement automatiques, simples et fiables et assurant un dépoussiérage efficace sans pratiquement d'entretien et de surveillance.

A cet effet, l'invention a pour objet une installation de nettoyage central par aspiration du type comprenant une centrale d'aspiration reliée par un réseau de canalisations fixes à des bouches d'aspiration disposées dans les locaux ou pièces d'une construction à usage d'habitation ou autre, une enceinte fermée reliée à sa partie supérieure à ladite centrale d'aspiration et à sa partie inférieure, d'une part, audit réseau de canalisations fixes par l'intermédiaire d'un coude de barbotage plongeant dans une réserve d'eau de lavage constituée à la partie inférieure de ladite enceinte et, d'autre part, à une canalisation d'évacuation dans laquelle est disposée une vanne et une source d'eau sous pression assurant l'alimentation en eau par l'intermédiaire d'un robinet à flotteur, ladite installation étant caractérisée en ce qu'elle comporte une seconde réserve d'eau, dite eau de rinçage-évacuation, contenue dans une seconde enceinte disposée au dessus de ladite enceinte fermée et reliée, d'une part, à ladite source d'eau sous pression par l'intermédiaire dudit robinet à flotteur et, d'autre part, à ladite enceinte contenant la réserve d'eau de lavage, par l'intermédiaire d'une vanne, une électrovanne à trois voies étant interposée dans le circuit d'eau sous pression relié audit robinet à flotteur et auxdites vannes et électriquement connectée à un contacteur de commande susceptible, d'une part, lors de la mise en service de l'installation, de déclencher simultanément la fermeture de la vanne d'évacuation et de la vanne interposée entre les deux enceintes susdites et l'envoi d'eau sous pression vers la seconde enceinte via ledit robinet à flotteur, et, d'autre part, lors de la mise hors service de l'installation de déclencher l'ouverture de la vanne d'évacuation et de la vanne interposée entre les deux enceintes susdites, ladite électrovanne à trois voies reliant alors les canalisations de liaison entre ladite électrovanne et lesdites vannes à ladite canalisation d'évacuation en aval de la vanne d'évacuation par une canalisation de vidange et, enfin, en ce que le niveau de la réserve d'eau de lavage affleure l'orifice de ladite canalisation d'évacuation.

« Un tel dispositif assure un rinçage parfait de l'enceinte de dépoussiérage à la manière d'une chasse qui entraîne ensuite l'évacuation des eaux sales ».

En outre, l'électrovanne et son contacteur de commande sont ainsi agencés qu'au début du nettoyage des pièces ou locaux une action sur ledit contacteur assure par l'électrovanne l'envoi de l'eau sous pression aux deux vannes susdites ainsi qu'au robinet à flotteur. Par suite, dès le commencement des opérations de nettoyage, la première enceinte où se fait le barbotage de l'air aspiré est totalement isolée du réseau d'évacuation et de l'enceinte affectée à l'eau de rinçage-évacuation, laquelle enceinte est aussitôt remplie d'eau, l'arrêt du remplissage étant commandé automatiquement par le robinet à flotteur. Par contre, à la fin du nettoyage, par mise hors service du contacteur, l'électrovanne revient à sa position d'isolement et de mise à l'atmosphère des circuits reliés aux vannes et au robinet à flotteur. Les vannes s'ouvrent alors et, par un effet de chasse, toute l'eau de rinçage-évacuation passe dans ladite première enceinte puis s'écoule dans la canalisation d'évacuation en entraînant la réserve d'eau de barbotage et les poussières ou débris accumulés.

En fin d'évacuation il reste dans le fond de l'enceinte de barbotage une réserve d'eau neuve prête à un nouveau lavage d'air aspiré.

Ce système est particulièrement simple et fiable. Il est automatique et ne nécessite pratiquement aucun entretien ni aucune surveillance car les risques de colmatage sont quasi inexistants.

D'autres caractéristiques et avantages ressortiront de la description qui va suivre d'un mode de réalisation du dispositif selon l'invention, description donnée à titre d'exemple uniquement et en regard des dessins annexés sur lesquels :
- Figure 1 représente le schéma général d'une installation de nettoyage central par aspiration conforme à l'invention, et
- Figure 2 représente une coupe axiale verticale schématique des moyens de dépoussié- rage/évacuation de l'installation de la figure 1.

Sur la figure 1 on a représenté schématiquement en 1 une turbine d'aspiration reliée, d'une part, à une canalisation 2 d'évacuation et, d'autre part, par une canalisation 3 à une unité 4 de dépoussiérage elle-même reliée par une canalisation 5 à un réseau d'évacuation des poussières et autres débris collectés et par un réseau 6 de canalisations à un certain nombre de bouches d'aspiration 7 distribuées dans différents locaux ou pièces.

Tous les éléments ou dispositifs 1 à 7 sont fixés à demeure.

Dans chaque bouche d'aspiration 7 peut être engagé l'extrémité d'un raccord rigide 8 d'une canalisation souple à l'autre bout de laquelle est adapté un suceur approprié (amovible). A la manière connue, chaque bouche 7 est munie d'un volet 9 destiné à masquer et obturer l'orifice de la bouche et est équipée d'un contacteur incorporé 10 relié électriquement au moteur de la turbine d'aspiration 1.

L'unité de dépoussiérage 4 est constituée (fig.2) d'un corps cylindrique vertical délimitant un compartiment supérieur 11 destiné à recevoir l'eau de rinçage-évacuation et un compartiment inférieur 12 de séparation/collection des poussières. Le compartiment 12 est relié à sa partie supérieure à la canalisation d'aspiration 3, et, à sa partie inférieure, à la canalisation d'évacuation 5 ainsi qu'au réseau 6 de canalisations fixes.

L'extrémité inférieure du compartiment ou enceinte 12 forme une sorte de bol 13 rempli d'eau 14 dite eau de lavage de l'air aspiré. Le niveau de cette eau 14 affleure l'orifice d'évacuation 15 cependant que ledit réseau 6 se prolonge dans l'enceinte 12 par un coude 16 de barbotage plongeant dans la réserve d'eau 14.

Le bol 13 est avantageusement monté de manière amovible.

Dans la canalisation d'évacuation 5 est interposée une vanne 18 à manchon souple d'obturation 19 commandé par l'eau sous pression amenée par une conduite 20 reliée à l'une des trois voies d'une électrovanne 21. Une seconde voie de l'électrovanne 21 est reliée à la conduite d'eau sous pression permanente 22, cependant que la troisième voie est reliée par une conduite 23 à la canalisation d'évacuation 5.

Ce type de vanne est parfaitement connu et son fonctionnement n'a pas besoin d'être explicité davantage.

L'électrovanne 21 est commandée électriquement à partir d'un contacteur 24 (fig. 1) intégré dans un crochet 25 servant à la suspension des éléments mobiles de l'installation (canne, tuyaux flexibles, suceurs) lorsque ces derniers ne sont pas en service.

Le compartiment ou enceinte 11 est accessible par un couvercle amovible 26 et reçoit de l'eau en provenance de la conduite 20 par l'intermédiaire d'un robinet 27 à pointeau commandé par un flotteur 28 à la manière des systèmes de chasse d'eau des toilettes.

Le compartiment 11 communique avec le compartiment 12 par une canalisation 29 dans laquelle est interposée une vanne 30 à manchon souple d'obturation du même type que la vanne 18. La vanne 30 est commandée à partir de la conduite 20.

La canalisation 29 débouche sensiblement dans la zone centrale de l'enceinte 12 par l'intermédiaire d'une conduite circulaire intérieure 31 percée de trous 32 à la partie inférieure.

Au dessus de la conduite 31 qui forme une sorte de collier de douche, sont disposées des chicanes intérieures 33, cependant qu'au droit de l'orifice d'évacuation 15 est prévue une autre chicane 34, formant déflecteur/siphon.

Enfin, un niveau de sécurité 35 est disposé dans l'enceinte 12 sensiblement à mi-chemin entre la conduite 31 et l'orifice d'évacuation 15.

Le fonctionnement de l'installation représentée et décrite ci-dessus est le suivant :

Le mode d'utilisation de l'installation est exactement le même que celui des installations connues de nettoyage central par le vide pour ce qui concerne le branchement ou le débranchement d'un flexible d'aspiration dans l'une quelconque des bouches d'aspiration 7. Le branchement met en service la turbine d'aspiration 1 par l'intermédiaire du contacteur 10 cependant que le débranchement arrête la turbine.

Cependant, conformément à l'invention, dès que l'on enlève du crochet 25 les moyens nécessaires aux opérations de nettoyage, le contacteur 24 commande l'électrovanne 21 de façon à mettre en communication les conduites 20 et 22.

Les vannes 18 et 30 se ferment alors et l'enceinte 11 (qui est vide) se remplit d'eau.

L'enceinte 12 est ainsi parfaitement isolée et peut être mise sous vide.

L'électrovanne 21 demeure dans cette position jusqu'à la remise en place sur le crochet 25 desdits organes d'aspiration.

Au cours de l'aspiration l'air passe dans le coude 16 et par barbotage dans la réserve d'eau 14, se lave totalement de toutes souillures, poussières, débris, petits objets divers etc..., avant de passer au dessus de la surface du liquide, traver-

ser l'enceinte 12 et, après passage des chicanes 33, ressortir par la canalisation 3.

Lorsque les opérations de nettoyage sont terminées et que les instruments sont remis en place sur le crochet 25, l'électrovanne 21 revient à sa position initiale de repos mettant en communication les conduites 20 et 23 et isolant la conduite 22.

Aussitôt les vannes 18 et 30 s'ouvrent, l'eau du réseau 20 s'écoulant par la conduite 23 dans la canalisation d'évacuation 5.

La réserve d'eau du compartiment 11 s'écoule à la manière d'une chasse d'eau dans le compartiment 12 par le collier percé 32.

Toute la partie inférieure du compartiment 12 est ainsi lavée et rincée et la totalité de la réserve d'eau 14 avec toutes ses boues et ses saletés est évacuée par l'orifice 15. Il ne reste finalement qu'une réserve d'eau neuve dans le bol 13 qui se substitue à la réserve initiale 14.

L'électrovanne 21 demeure dans cet état jusqu'au prochain nettoyage et, durant tout ce temps, les vannes 18 et 30 demeurant au repos et le compartiment 11 vide.

Ce fonctionnement est entièrement automatique et particulièrement efficace car l'air empoussiéré arrive à grande vitesse dans la masse d'eau 14 et les turbulences provoquées par le barbotage ont pour effet'un lavage intégral de l'air.

Le contacteur 24 (par exemple un micro-rupteur) est monté de manière à couper l'arrivée du courant à l'électrovanne 21 lorsque l'on raccroche les instruments d'aspiration au crochet 25. Ainsi, au repos, aucun organe de l'installation n'est sous tension ou sous pression.

Le collier percé 31 assure un rinçage énergique des parois du compartiment 12.

Le dispositif de l'invention n'opère aucun recyclage des poussières car à chaque fin de nettoyage celles-ci sont évacuées. Il est par ailleurs remarquablement simple, robuste et fiable. L'entretien est quasi nul car il n'y a aucun vidage de cuve à effectuer, ni décolmatage, ni changement de filtre. Les pertes de charge dans le circuit d'aspiration sont très réduites et ne s'accroissent pas du fait qu'il n'y a pas de colmatage.

Enfin, la turbine 1 ne s'encrasse pas ce qui augmente sa longévité.

Le niveau 35 est uniquement un dispositif de sécurité au cas où, par extraordinaire, l'évacuation par la canalisation 5 serait entravée. La montée du liquide jusqu'au niveau 35 déclencherait l'arrêt de l'installation.

Le bol 13 comporte un regard ou hublot pour le repérage d'éventuels petits objets aspirés par mégarde et que l'on pourrait récupérer aisément par le hublot.

D'autres variantes que celles représentées et décrites ci-dessus, notamment en ce qui concerne les moyens d'obturation des canalisations 5 et 29 et leurs moyens de commande peuvent être prévues. De même le mini-rupteur 24 peut être diposé ailleurs et actionné d'une autre manière.

L'invention s'applique aussi bien à des usages particuliers qu'à des usages industriels.

## Revendications

1. Installation de nettoyage central par aspiration du type comprenant une centrale d'aspiration (1) reliée par un réseau de canalisations fixes (6) à des bouches d'aspiration (7) disposées dans les locaux ou pièces d'une construction à usage d'habitation ou autre, une enceinte fermée (4) reliée à sa partie supérieure à ladite centrale d'aspiration et à sa partie inférieure, d'une part, audit réseau de canalisations fixes (6) par l'intermédiaire d'un coude de barbotage (16) plongeant dans une réserve d'eau de lavage (14) constituée à la partie inférieure de ladite enceinte et, d'autre part, à une canalisation d'évacuation (5) dans laquelle est disposée une vanne (18), et une source d'eau sous pression (20, 22) assurant l'alimentation en eau par l'intermédiaire d'un robinet à flotteur (27, 28), ladite installation étant caractérisée en ce qu'elle comporte une seconde réserve d'eau, dite eau de rinçage-évacuation, contenue dans une seconde enceinte (11) disposée au dessus de ladite enceinte fermée (4) et reliée, d'une part, à ladite source d'eau sous pression (20) par l'intermédiaire dudit robinet à flotteur (27, 28) et, d'autre part, à ladite enceinte (4) contenant la réserve d'eau de lavage, par l'intermédiaire d'une vanne (30), une électrovanne à trois voies (21) étant interposée dans le circuit d'eau sous pression (20, 22) relié audit robinet à flotteur (27, 28) et auxdites vannes (18, 30) et électriquement connectée à un contacteur de commande (24) susceptible, d'une part, lors de la mise en service de l'installation de déclencher simultanément la fermeture de la vanne d'évacuation (18) et de la vanne (30) interposée entre les deux enceintes susdites (4, 11) et l'envoi d'eau sous pression vers la seconde enceinte via ledit robinet à flotteur (27, 28), et, d'autre part, lors de la mise hors service de l'installation de déclencher l'ouverture de la vanne d'évacuation (18) et de la vanne (30) interposée entre les deux enceintes susdites, ladite électrovanne à trois voies (21) reliant alors les canalisations (20) de liaison entre ladite électrovanne (21) et lesdites vannes (18, 30) à ladite canalisation d'évacuation (5) en aval de la vanne d'évacuation (18) par une canalisation (23) de vidange et, enfin, en ce que le niveau de la réserve d'eau de lavage (14) affleure l'orifice de ladite canalisation d'évacuation (5).

2. Installation suivant la revendication 1, caractérisée en ce que les deux vannes (18, 30) sont des vannes à manchon souple d'obturation (19).

3. Installation suivant la revendication 1 ou 2 caractérisée en ce que ledit contacteur (24) est un minirupteur intégré ou associé à un crochet (25) ou analogue de suspension au repos des organes mobiles d'aspiration de l'installation.

4. Installation suivant l'une des revendications 1 à 3 caractérisée en ce que ladite eau de rinçage-évacuation est introduite dans ladite première enceinte (12) par l'intermédiaire d'un conduit annulaire percé (31) de façon à arroser la totalité de la paroi interne de ladite enceinte (12) à la manière d'un collier de douche.

5. Installation suivant l'une des revendications 1 à 4 caractérisée en ce que la partie inférieure de ladite première enceinte (12) est conformée en bol amovible (13) et est munie d'un regard ou hublot.

## Claims

1. Central suction-cleaning equipment of the type comprising a suction station (1) connected by a network of fixed pipes (6) with suction nozzles (7) disposed in the spaces or rooms of a construction intended for occupation or other use, a closed chamber (4) connected at its upper part, to the said central suction station and, at its lower part, on the one hand, to the said network of pipes (6) by means of a dipping bend (16) immersed in a reserve (14) of washing water provided at the lower end of the said chamber and, on the other hand, to a exhaust pipe means (5), in which is arranged a valve (18), and a source (20, 22) of water under pressure ensuring the water input by means of a ballcock (27, 28), the said equipment being characterized in that it comprises a second water reserve, called the rinsing/suction reserve, contained in a second chamber (11) disposed above the said closed chamber (4) and connected, on the one hand, to the said source (20) of water under pressure by means of the said ball-cock (27, 28) and, on the other hand, to the said chamber (4) containing the reserve of washing water, by means of a valve (30), a three-way electric valve (21) being placed in the circuit (20, 22) of the water under pressure, connected to the ball-cock (27, 28) and to the said valves (18, 30) and connected electrically to a control contactor (24) capable, on the one hand, when the equipment is started up, of triggering simultaneously the closure of the exhaust valve (18) and of the valve (30) placed between the two abovementioned chambers (4, 11) and of sending water under pressure towards the second chamber via the said ballcock (27, 28), and, on the other hand, when the equipment is taken out of service, of triggering the opening of the exhaust valve (18) and of the valve (30) placed between the two above-mentioned chambers, the said three-way electric valve (21) connecting the linking pipe systems (20) connecting the said electric valve (21) and the said valves (18, 30) to the said exhaust pipe means (5) downstream of the exhaust valve (18) via emptying pipe means (23) and, finally, in that the level of the reserve of the washing water (14) is level with the orifice of the said exhaust pipe means (5).

2. Equipment according to claim 1, characterized in that the two valves (18, 30) are flexible sleeve shutoff valves (19).

3. Equipment according to claim 1 or 2, characterized in that the said contactor (24) is a mini contact-breaker integrated or associated with a hook (25) or the like for the suspension, at rest, of the movable suction members of the equipment.

4. Equipment according to any one of claims 1 to 3, characterized in that the said rinsing/exhaust water is introduced into the first chamber (12) by means of a perforated annular pipe (31) in such a way as to sprinkle the whole of the internal wall of the side chamber (12) like a shower collar.

5. Equipment according to any one of claims 1 to 4, characterized in that the lower part of the said first chamber (12) is made as a detachable bowl (13) and is provided with an inspection peephole or porthole.

## Patentansprüche

1. Zentrale Staubsauganlage der Bauart, bei der eine Saugzentrale (1) vorgesehen ist, die über ein festes Kanalisationsnetz (6) mit Ansaugmündungen (7) verbunden ist, welche in den Örtlichkeiten oder Zimmern eines Bauwerks für Wohn-oder andere Zwecke angeordnet sind, mit einem geschlossenen Gefäß (4), das mit seinem Oberteil an den Zentralsauger angeschlossen ist und mit einem unteren Teil einerseits mit dem festen Kanalisationsnetz (6) über einen Waschkrümmer (16) verbunden ist, der in ein Waschwasserreservoir (14) eintaucht, gebildet im unteren Teil des genannten Gefäßes, und andererseits verbunden ist mit einer Absaugkanalisation (5), in der ein Ventil (8) angeordnet ist, und mit einer Quelle für unter Druck stehendes Wasser (20, 22), für Sicherstellung der Wassereinspeisung über einen Schwimmerhahn (27, 28), welche Anlage dadurch gekennzeichnet ist, daß sie ein zweites Wasserreservoir, als Spül-Absaug-Wasser bezeichnet, umfaßt, enthalten in einem zweiten Gefäß (11), das über dem genannten geschlossenen Gefäß (4) angeordnet ist und einerseits mit der Quelle für Druckwasser (20) über den genannten Schwimmerhahn (27, 28) verbunden ist und andererseits mit dem genannten geschlossenen Gefäß (4), das das Waschwasserreservoir enthält, über ein Ventil (30), wobei ein Elektro-Dreiwegeventil (21) in dem Druckwasserkreis (20, 22) eingeschaltet ist, verbunden mit dem genannten Schwimmerhahn (27, 28) und den genannten Ventilen (18, 30) und elektrisch verbunden mit einem Steuerkontaktgeber (24), der einerseits während des Betriebs der Anlage gleichzeitig für das Schließen des Absaugventils (18) und des Ventils (30) zwischen den beiden genannten Gefäßen (4, 11) betätigbar ist und für die Einspeisung von Druckwasser in das zweite Gefäß über den genannten Schwimmerhahn (27, 28) und andererseits bei Außerbetriebnahme der Anlage betätigbar ist für das Auslösen des Öffnens des Absaugventils (18) und des zwischen den beiden oben genannten Gefäßen angeordneten Ventils (30), wobei das Elektro-Dreiwegeventil (21) demgemäß die Kanalisationen (20) für die Verbindung zwischen dem genannten Elektroventil (21) und den genannten Ventilen (18, 30) mit der genannten Absaugkanalisation (5) stromabwärts des Absaugventils (18) über eine Entleerungskanalisation (23) herstellt, und schließlich daß das Niveau des Reservoirs des Waschwassers (14) bündig ist mit der Mündung der genannten Absaugkanalisation (5).

2. Anlage nach Anspruch 1, dadurch gekennzeichnet, daß die beiden Ventile (18, 30) Ventile mit einem Sperrglied (19) in Form einer Weichstoffmanschette sind.

3. Anlage nach Anspruch 1 oder 2, dadurch gekennzeichnet, daß der Kontaktgeber (24) ein Mikroschalter ist, integriert oder verbunden mit einem Haken (25) oder dergleichen für die Ruheaufhängung von beweglichen Ansaugorganen der Anlage.

4. Anlage nach einem der Ansprüche von 1 bis 3, dadurch gekennzeichnet, daß das genannte Spül-Absaug-Wasser in das genannte erste Gefäß

(12) über eine perforierte Ringleitung (31) eingespeist wird, um die Gesamtheit der Innenwandung des genannten Gefäßes (12) nach Art eines Duschkopfes zu beregnen.

5. Anlage nach einem der Ansprüche von 1 bis 4, dadurch gekennzeichnet, daß der untere Abschnitt des genannten ersten Gefäßes (12) in Form einer lösbaren Schale (13) ausgebildet und mit einem Mannloch oder einer Sichtöffnung versehen ist.
